# EUROPÄISCHE PATENTANMELDUNG

(11) **EP 0 029 158 A1**
(43) Veröffentlichungstag der Anmeldung: **27.05.1981**
(21) Anmeldenummer: 80106761.2
(22) Anmeldetag: 04.11.1980
(51) Int. Cl.: F24C 15/20, A47J 36/38

(54) **Dunstabzugseinrichtung zur Anordnung über einer Kochfläche mit mehreren Kochstellen**

(30) Priorität: 20.11.1979 DE 2946712
(71) Anmelder: NEFF-WERKE Carl Neff GmbH, D-7518 Bretten (DE)
(72) Erfinder: Baschin, Horst, D-7520 Bruchal (DE)
(74) Vertreter: Vogl, Leo, Dipl.-Ing.

(57) **Zusammenfassung**

Eine Dunstabzugseinrichtung (1) zur Anordnung über einer Kochfläche (12) mit mehreren Kochstellen (8, 9, 10, 11) weist ein mit Luftansaugöffnungen (16) versehenes Ansaugteil (13) und eine die anfallenden Kochwrasen absaugende Gebläseeinheit (17) auf.

Zwecks Anpassung der Saugleistung der Dunstabzugseinrichtung (1) an die jeweilige Größe der Kochfläche (12) sowie Verminderung des Anordnungs-Abstandes zur Kochfläche (12) ohne Behinderung der vor der Kochfläche stehenden Bedienungsperson ist die Dunstabzugseinrichtung (1) aus mehreren einzelnen Ansaugteilen (13, 14, 15) gebildet, die aus mehreren aneinandersteckbaren, mit Luftansaugöffnungen (16) versehenen Rohren bestehen, und den aneinandersteckbaren rohrartigen Ansaugteilen (13, 14, 15) jeweils am Ende und/oder am Anfang die Sauggebläseeinheit (17 bzw. 17') zugeordnet ist.

## Beschreibung

Die Erfindung betrifft eine Dunstabzugseinrichtung zur Anordnung über einer Kochfläche mit mehreren Kochstellen, mit einem mit Luftansaugöffnungen versehenen Ansaugteil und einem die anfallenden Kochwrasen absaugenden und fördernden Gebläse.

Es ist eine Dunstabzugshaube zur Anordnung oberhalb der Kochfläche eines Küchenherdes aus der DE-A-26 54 170 bekannt. Eine solche Dunstabzugshaube ist mit einem die anfallenden Kochwrasen absaugenden und fördernden Gebläse ausgerüstet. Ferner besitzt diese Dunstabzugshaube einen in waagrechter Richtung über den darunterliegenden Kochstellen herausziehbaren schubladenartigen Haubenteil, der an der Saugseite ein Fett- und ein Geruchsfilter aufweist und der oberseitig mit gitterartigen Luftaustrittsöffnungen für die gefilterte Küchenluft versehen ist. Dunstabzugshauben dieser Art sind in der Regel in einem Abstand von etwa 65 cm über der Kochfläche angeordnet und decken in der Betriebsstellung mit ihrer Saugfläche in etwa die darunter befindliche Kochfläche ab. Die relativ große Entfernung der Dunstabzugshaube von der Kochfläche erfordert aber die Förderung einer hohen Luftleistung, wozu starke Sauggebläse erforderlich sind. Damit ist aber ein hoher Geräuschpegel verbunden, der beim Kochen als äußerst unangenehm empfunden wird. Aus diesem Grunde wird daher oftmals ein Einschalten der Dunstabzugshaube unterlassen. Die Folge davon ist dann, daß die benachbarten Möbelteile einer starken Beschmutzung durch kondensierende Wrasenniederschläge ausgesetzt sind. Ein weiterer Nachteil bei den bekannten Dunstabzugshauben besteht auch noch darin, daß diese von vornherein auf eine bestimmte Größe bzw. Abmessung festgelegt sind und daher auch nur für eine begrenzte Kochflächengröße eine einigermaßen zuverlässige An- bzw. Absaugung der beim Kochen auftretenden Wrasen bewirken.

Hier will die Erfindung Abhilfe schaffen. Die Erfindung, wie sie in den Ansprüchen gekennzeichnet ist, löst die Aufgabe, eine Dunstabzugseinrichtung zu schaffen, die in ihrer Wirksamkeit den bisher bekannten Dunstabzugshauben weit überlegen ist und bei der ohne Behinderung der vor der Kochfläche stehenden Bedienungsperson der Anordnungs-Abstand zur Kochfläche vermindert und diese mit geringem Aufwand der jeweiligen Größe der Kochfläche angepaßt werden kann.

Die vorgeschlagene Dunstabzugseinrichtung zeichnet sich durch eine wesentlich verbesserte Absaugleistung infolge des kürzeren Ansaugeweges aus. Des weiteren kann der Ansaugbereich in der Horizontalen mit geringen Mitteln und einfachen Handgriffen an Ort und Stelle beliebig vergrößert bzw. verlängert werden und damit den jeweiligen Kochflächengrößen bzw. Kochstellen-Anordnungen in der Arbeitsplatte angepaßt werden. Ein besonderer Vorteil ist auch darin zu sehen, daß die einzelnen Ansaugteile der Einrichtung zum Zwecke der Reinigung mühelos entnommen werden können. Auf Grund ihrer vorteilhaften Ausbildung können die entnommenen Ansaugteile ohne Schwierigkeiten im Spülbecken oder sogar in einer üblichen Haushalt-Geschirrspülmaschine gespült werden.

Ein Ausführungsbeispiel der Erfindung ist in der Zeichnung dargestellt und wird an Hand dieser nachfolgend näher beschrieben. Es zeigen
Figur 1 eine schaubildliche Ansicht einer aus mehreren Möbelteilen bestehenden Einbauküche mit einer über den eingebauten Kochstellen angeordneten erfindungsgemäßen Dunstabzugseinrichtung,
Figur 2 eine Draufsicht nach Figur 1 und
Figur 3 die Einbauküche in einer Seitenansicht.

Die Dunstabzugseinrichtung 1 ist mit Abstand unterhalb einer Küchenoberschrank-Anordnung 2 mittels zwei seitlich angeordneter Wandkonsolen 3, 3' an der Möbel-Anstellwand 4 einer Küche gehaltert. Unterhalb der Küchenoberschrank-Anordnung 2 befindet sich eine Küchenunterschrank-Anordnung 5, die mit einer Arbeitsplatte 6 abgedeckt ist. In der Arbeitsplatte 6 ist eine Küchenspüle 7 bestehend aus zwei Spülbecken eingelassen. Weiterhin sind in der Arbeitsplatte 6 vier Kochstellen 8,9,10,11 einer Kochfläche 12 eingsetzt, die beim dargestellten Ausführungsbeispiel zweckmäßig nebeneinander in einer Reihe liegend unterhalb der Dunstabzugseinrichtung 1 angeordnet sind. Die Dunstabzugseinrichtung 1 besteht in vorteilhafter Weise aus mehreren einzelnen Ansaugteilen 13,14,15 und kann jederzeit um weitere Ansaugteile in der Horizontalen beliebig verlängert werden. Die Ansaugteile 13,14,15 bestehen zweckmäßig aus aneinandersteckbaren Rohren, die mit Luftansaugöffnungen 16 für die über der Kochfläche 12 anstehenden Wrasen versehen sind. Den rohrartigen Ansaugteilen 13,14,15 können auf-und zuklappbare Schirme oder dgl. zugeordnet werden, mit denen durch entsprechendes Schließen oder Öffnen der Luftansaugöffnungen 16 die Ansaugleistung auf bestimmte Bereiche über den Kochstellen 8 bis 10 konzentriert werden kann. So sind beim dargestellten Ausführungsbeispiel die Luftansaugöffnungen 16 im Ansaugteil 13 völlig frei, im Ansaugteil 14 sind sie teilweise abgedeckt, während sie im Ansaugteil 15 völlig abgedeckt sind. Beim Ausführungsbeispiel ist den Ansaugteilen 13,14,15 links und rechts je eine Sauggebläseeinheit 17,17' zugeordnet. Bei einer durch ein oder zwei Ansaugteile verkürzten Dunstabzugseinrichtung kann ohne weiteres auf einer der Sauggebläseeinheiten verzichtet werden. An der Übergangsstelle zwischen dem jeweiligen äußeren rohrartigen Ansaugteil 15 bzw. 13 der benachbarten Sauggebläseeinheit 17' ist je eine herausziehbare und damit auswechselbare Fettfilterschatulle 18 und bei Verwendung der Dunstabzugseinrichtung als reine Luft- .filtereinrichtung (Umluftbetrieb) auch noch je eine Geruchsfilterschatulle 19 eingebracht. Die Dunstabzugseinrichtung 1 ist mit ihren seitlichen Sauggebläseeinheiten 17,17' in den zugehörigen Wandkonsolen 3,3' um beliebige Winkelgrade in der Vertikalen schwenkbar gehaltert. Dadurch kann, je nach Bedarf des Benutzers, eine Verbindung der Einrichtung 1 mit einer ins Freie führenden Abluftöffnung 20 in der Möbel-Anstellwand 4 hergestellt werden und damit die Dunstabzugseinrichtung 1 als Abluftgerät betrieben werden.

Da die rohrartigen Ansaugteile 13 bis 15 eine handliche Abmessung aufweisen und leicht abgenommen werden können, ist eine manuelle Reinigung im Spülbecken oder eine maschinelle Reinigung ineinerGeschirrspülmaschine ohne Schwierigkeiten durchführbar.

Oberhalb der mit Absatz unter der Küchenoberschrank-Anordnung 2 angebrachten Dunstabzugseinrichtung 1 ist ein Bedienungsschalterkasten 21 für die Kochstellen 8 bis 11 vorgesehen. Für die Leistungsregelung der Gebläseeinheiten 17,17' kann ein elektronisches Steuergerät vorgesehen werden. Auch ein Anschluß der Dunstabzugseinrichtung an ein externes Lüfteraggregat wäre denkbar.

## Patentansprüche

1. Dunstabzugseinrichtung zur Anordnung über einer Kochfläche (12) mit mehreren Kochstellen (8,9.10,11), mit einem mit Luftansaugöffnungen (16) versehenen Ansaugteil (13) und einem die anfallenden Kochwrasen absaugenden und fördernden Gebläseeinheit (17), gekennzeichnet durch folgende Merkmale:
- die Dunstabzugseinrichtung (1) besteht aus mehreren einzelnen Ansaugteilen (13,14,15),
- die Ansaugteile (13,14,15) sind aus aneinändersteckbaren Rohren gebildet, die mit Luftansaugöffnungen (16) versehen sind,
- den aneinandergesteckten rohrartigen Ansaugteilen (13,14,15) ist am Ende und/oder am Anfang die Sauggebläseeinheit (17 bzw. 17') zugeordnet.

2. Dunstabzugseinrichtung nach Anspruch 1, dadurch gekennzeichnet, daß den rohrartigen Ansaugteilen (13,14,15) auf- und zuklappbare Schirme oder dgl. zugeordnet sind.

3. Dunstabzugseinrichtung nach Anspruch 1, dadurch gekennzeichnet, daß zwischen der Sauggebläseeinheit (17 bzw.17') und dem benachbarten Ansaugteil (15 oder 13) eine auswechselbare Fettfilterschatulle (18) vorgesehen ist.

4. Dunstabzugseinrichtung nach Anspruch 3, dadurch gekennzeichnet, daß bei Verwendung der Dunstabzugseinrichtung (1) als Luftfiltereinrichtung (Umluftbetrieb) neben der Fettfilterschatulle (18) zusätzlich eine auswechselbare Geruchsfilterschatulle (19) vorgesehen ist.

5. Dunstabzugseinrichtung nach Anspruch 1, dadurch gekennzeichnet, daß die Dunstabzugseinrichtung (1) mit ihren seitlichen Sauggebläseeinheiten (17 bzw. 17') in Wandkonsolen (3,3') um beliebige Winkelgrade in der Vertikalen schwenkbar bzw. höhenverstellbar gehaltert ist.

6. Dunstabzugseinrichtung nach Anspruch 1, dadurch gekennzeichnet, daß die Sauggebläseeinheit (17 bzw. 17') mit einer ins Freie führenden Abluftöffnung (20) in Verbindung bringbar ist.

7. Dunstabzugseinrichtung nach Anspruch 1, dadurch gekennzeichnet, daß die Ansaugteile (13,14,15) in Längsrichtung der Kochfläche (12) verlaufend angeordnet sind.

8. Dunstabzugseinrichtung nach Anspruch 1, dadurch gekennzeichnet, daß die Dunstabzugseinrichtung (1) im Abstand zur Kochfläche (12) verstellbar gehaltert. ist
